# EUROPÄISCHE PATENTSCHRIFT

(11) **EP 2 499 935 B1**
(45) Veröffentlichungstag und Bekanntmachung des Hinweises auf die Patenterteilung: **23.10.2013**
(21) Anmeldenummer: 12001664.7
(22) Anmeldetag: 10.03.2012
(51) Int. Cl.: A47B 47/00, A47F 1/04, A47F 5/10, A47F 7/24

(54) **Möbel mit wenigstens einer Tragstange**
Furniture with at least one supporting rod
Meuble doté d'au moins une barre de support

(30) Priorität: 18.03.2011 DE 102011014544
(43) Veröffentlichungstag der Anmeldung: 19.09.2012
(73) Patentinhaber: Dula-Werke Dustmann & Co. GmbH, 44225 Dortmund (DE)
(72) Erfinder: Dustmann, Heinz-Herbert, 44227 Dortmund (DE); Reimer, Alexander, 44267 Dortmund (DE)
(74) Vertreter: Patentanwälte Buse, Mentzel, Ludewig

(56) Entgegenhaltungen:
- US-A- 1 047 882
- US-A- 2 689 050
- US-A- 3 806 124
- US-A1- 2004 108 290

## Beschreibung

Die Erfindung betrifft ein Möbel mit wenigstens einer Tragstange der im Oberbegriff von Anspruch 1 genannten Art. Solche Möbel finden vielfach Verwendung, vor allem auch im Ladenbau, auf Messen, bei Ausstellungen aber auch in Wohnräumen und Ähnlichem. Die Tragstange wird an einer Platte festgelegt und es sind weitere Elemente an der Tragstange vorgesehen, beispielsweise Warenträger, dekorative Elemente, informative Elemente oder Ähnliches. Als Warenträger kommen insbesondere Regalböden, Abhängearme, Konfektionsstangen oder auch Haken in Frage. Weitere Elemente können dekorativer Natur sein oder auch die Art der Ware anzeigen bzw. sonstige Informationen geben.

Bei einer bekannten Vorrichtung dieser Art besitzt die Tragstange an ihrem einen Ende einen Kegel während in der Platte eine Buchse vorgesehen ist. Der Kegel wird in die Buchse eingeführt und dort mittels einem am Kegel vorgesehenen Bolzen festgelegt. Diese Vorrichtung hat den Nachteil, dass sie sehr empfindlich gegenüber Verschmutzungen ist. Befinden sich Staub, Schmutzpartikel, Fäden oder Ähnliches im Bereich der Buchse bzw. des Kegels, kann eine sichere Halterung der Tragstange nicht mehr erfolgen. Die Tragstange ist nur wackelig gehalten und kann schlimmstenfalls umfallen, was zu Verletzungen oder Sachbeschädigungen führen kann. Auch muss beim Umbau der Tragstange, beispielsweise wenn mehrere erste Ausnehmungen in der Platte vorgesehen sind, besondere Vorsicht walten gelassen werden, damit die Tragstange auch wirklich sicher und korrekt in der Buchse gehaltert wird. Auch bei der Herstellung der Platte bzw. der Tragstange müssen strenge Toleranzen eingehalten werden, da sonst das System instabil wird. Dies macht die Vorrichtung aufwendig und teuer in der Herstellung. Ein weitere Möbel ist aus US 2004/0108290 A bekannt.

Aufgabe der Erfindung ist es daher, ein Möbel der eingangs genannten Art bereitzustellen, welches preiswerter und einfacher in der Herstellung ist und welches auch bei der Montage deutlich einfacher und robuster ausgestaltet ist, so dass weniger Montagefehler geschehen können. Diese Aufgabe wird durch die kennzeichnenden Merkmale von Anspruch 1 gelöst, denen folgende besondere Bedeutung zukommt.

Die Tragstange hat einen sternförmigen Querschnitt der sich zu dem der ersten Platte zugewandten Ende hin verjüngt. Die Form der ersten Ausnehmungen ist ebenfalls an diesen sternförmigen Querschnitt der Tragstange angepasst. Bevorzuge ist die Form der ersten Ausnehmung ähnlich zum Querschnitt der Tragstange ausgebildet. Weiterhin ist eine zweite Ausnehmung vorgesehen, welche sich in einer zweiten Platte parallel zur Einsteckrichtung der Tragstange unterhalb der ersten Ausnehmung der ersten Platte befindet. Vorzugsweise sind die erste und zweite Platte ebenfalls parallel zueinander angeordnet. Die zweite Ausnehmung ist vorzugsweise ähnlich, aber kleiner ausgebildet als die erste Ausnehmung. Selbstverständlich können auch mehrere erste und/oder zweite Ausnehmungen vorgesehen sein. Die Tragstange ist mit ihrem einen Ende in die erste und die zweite Ausnehmung einsteckbar, wodurch ein Montagezustand entsteht. Hiermit ist die Montage und Demontage der Tragstange besonders einfach zu realisieren. Die Tragstange kann daher schnell und unkompliziert in die Platten eingebracht werden oder auch aus diesen entfernt werden, beispielsweise um umzudekorieren, umzubauen oder das Möbel zu transportieren. Dadurch, dass die Tragstange mit ihrem einen Ende in den Ausnehmungen angeordnet wird, ist auch die Gefahr von Fehlmontagen sehr gering. Auch Verschmutzungen ändern nicht viel an der Stabilität der Tragstange in den Ausnehmungen. Die Tragstange liegt quasi nur mit den Flanken ihres sternförmigen Querschnitts in den Ausnehmungen auf, so dass die Auflagenflächen extrem klein gehalten sind. Bei der Herstellung der ersten und zweiten Ausnehmungen sowie bei der Herstellung der Tragstange müssen auch keine allzu strengen Toleranzen berücksichtigt werden, da das System sehr robust und unempfindlich ausgeführt ist. Dadurch wird die Herstellung deutlich preiswerter.

In einem ersten Ausführungsbeispiel ist eine Buchse vorgesehen, welche die erste und die zweite Platte bildet. Die Buchse verfügt dabei über jeweils eine erste und eine zweite Ausnehmung. Eine einzelne Tragstange ist in diese Buchse einbringbar. Die Buchse selber kann ich einem anderen Möbelstück angeordnet werden. Hierdurch ergibt sich ein sehr flexibles Möbel. Durch die Ausbildung einer Buchse kann die erfindungsgemäße Tragstange in nahezu jedes beliebige Möbelstück integriert werden.

In einem weiteren Ausführungsbeispiel ist ein Gehäuse vorgesehen, welche die erste und die zweite Platte bildet. Die erste Platte verfügt dabei über mehrere erste und die zweite Platte über mehrere zweite Ausnehmungen, in welche grundsätzlich je eine Tragstange einbringbar ist, wobei jedoch die Anzahl und Anordnung der verwendeten Tragstangen variieren kann. Ein solches Gehäuse ist sehr flexibel einsetzbar, da unterschiedliche Anzahlen an Tragstangen an den verschiedensten Stellen angebracht werden können. Hierdurch kann bei einem einzigen Gehäuse umdekoriert werden, indem die Anzahl und/oder Anordnung der Tragstangen variiert wird.

In einer bevorzugten Ausführungsform ist die Tragstange aus mehreren flächigen Bauteilen durch Zusammenstecken herstellbar. Hierbei werden bevorzugterweise ein oder mehrere Aufnahmen verwendet, die in den flächigen Bauteilen vorgesehen sind. Vorzugsweise werden die flächigen Bauteile dann aneinander festgelegt, beispielsweise durch Schweißen, Kleben oder Ähnliches. Dies stellt eine besonders preiswerte und einfache Möglichkeit der Herstellung der Tragstange her, so dass hier weitere Kosten eingespart werden können. Besonders preisgünstig ist die Herstellung, wenn die flächigen Bauteile kongruent zueinander ausgebildet sind. Dies bringt nochmals Ersparnisse bei der Herstellung der notwendigen Werkzeuge sowie auch bei der Lagerhaltung mit sich.

Bevorzugterweise bestehen die Tragstange und/oder die erste Platte und/oder die zweite Platte und/oder die Buchse und/oder das Gehäuse ganz oder teilweise aus Metall, aus Kunststoff, aus Glas oder einem Verbundmaterial. Selbstverständlich ist auch eine beliebige Kombination dieser Werkstoffe möglich. Dadurch, dass das Möbel aus den unterschiedlichsten Materialien herstellbar ist, können verschiedene Designs erzielt werden. Welches Material genau Verwendung findet, hängt vom jeweiligen Anwendungsfall ab.

In einem weiteren bevorzugten Ausführungsbeispiel bestehen die Tragstange und/oder die erste Platte und/oder die zweite Platte zumindest bereichsweise aus einem durchsichtigen Material. Dieser Bereich kann dann beleuchtbar ausgeführt sein, beispielsweise durch LEDs. Diese Beleuchtung ergibt einen besonders ansprechenden optischen Gesamteindruck.

Weitere Vorteile und Ausführungsbeispiele der Erfindung ergeben sich aus der nachfolgenden Beschreibung, den Unteransprüchen sowie den Zeichnungen. In den Zeichnungen ist der Erfindungsgegenstand in mehreren Ausführungsbeispielen dargestellt. Es zeigen:
- Fig. 1:: eine erfindungsgemäße Vorrichtung mit Buchse, perspektivisch,
- Fig. 2:: die Vorrichtung aus Fig. 1 im Montagezustand,
- Fig. 3:: die Vorrichtung aus Fig. 2 in Seitenansicht,
- Fig. 4:: die Vorrichtung aus Fig. 2 im Schnitt,
- Fig. 5:: die erfindungsgemäße Buchse mit Tragstange vor dem Einbau in ein Möbelstück,
- Fig. 6:: die Vorrichtung gemäß Fig. 5 im Montagezustand in Perspektive,
- Fig. 7:: die Vorrichtung aus Fig. 6 in Seitenansicht,
- Fig. 8:: ein erfindungsgemäßes Gehäuse in Draufsicht,
- Fig. 9:: das Gehäuse von Fig. 8 mit Tragstange vor dem Montagezustand,
- Fig. 10:: die Elemente aus Fig. 9 im Montagezustand,
- Fig. 11:: die Elemente aus Fig. 10 in Seitenansicht,
- Fig. 12:: die Elemente aus Fig. 11 im Schnitt,
- Fig. 13:: ein Anwendungsbeispiel eines Möbels mit Gehäuse,
- Fig. 14:: ein weiteres Anwendungsbeispiel eines Möbels mit Gehäuse.

Die Fig. 1 bis 4 zeigen ein erstes Ausführungsbeispiel der erfindungsgemäßen Vorrichtung. Die Tragstange 10 besitzt einen sternförmigen Querschnitt 13 und ist mit ihrem einen Ende 11 durch eine erste Ausnehmung 21 und durch eine parallel zu dieser ersten Ausnehmung 21 angeordnete zweite Ausnehmung 23 führbar. Das eine Ende 11 der Tragstange 10 weist eine Verjüngung 14 auf. Mit dieser Verjüngung 14 greift die Tragstange 10 in die Ausnehmungen 21, 23 ein. Die erste Ausnehmung 21 ist dabei in einer ersten Platte 20, die zweite Ausnehmung 23 in einer zweiten Platte 22 angeordnet. Die beiden Platten 20, 22 sind parallel zueinander. Die zweite Ausnehmung 23 ist in Einsteckrichtung 15 der Tragstange 10 aus betrachtet, parallel unterhalb der ersten Ausnehmung 21 angeordnet. Die beiden Platten 20, 22 bilden eine Buchse 31, in der je eine erste 21 und eine zweite Ausnehmung 23 angeordnet sind. Somit kann in der Buchse 31 genaue eine Tragstange 10 angeordnet werden.

Die Tragstange 10 selber besteht hier aus zwei flächigen Bauteilen 16. Diese sind hier zusammengesteckt und miteinander verschweißt. Die hier gezeigte Tragstange 10 weist einen sternförmigen Querschnitt 13 auf mit vier Zacken auf. Selbstverständlich ist es auch möglich, anders geformte sternförmige Querschnitte vorzusehen, mit mehr oder weniger als vier Zacken. Der Querschnitt 13 der Tragstange 10 sowie die beiden Ausnehmungen 21, 23 sind ähnlich zueinander.

In den Fig. 5 bis 7 wird gezeigt, wie die Buchse 31 in einem Möbelstück Verwendung findet, um das Möbel 30 herzustellen. Hierzu wird die Buchse 31 in das Möbelstück eingesetzt und dort festgelegt, vorzugsweise verschraubt. Danach ist es möglich, die Tragstange 10 beliebig in die Ausnehmungen 21, 23 der Buchse 31 einzubringen und aus dieser wieder zu entfernen.

Bei den gezeigten Figuren erkennt man auch, dass die zweite Ausnehmung 23 günstigerweise so ausgeführt ist, dass das eine Ende 11 der Tragstange 10 unten noch ein Stück aus der Ausnehmung 23 herausragt.

Die Fig. 8 bis 12 zeigen ein weiteres Ausführungsbeispiel der erfindungsgemäßen Vorrichtung. Hier ist ein Gehäuse 32 vorgesehen, welches die erste Platte 20 und die zweite Platte 22 bildet. In der ersten Platte 20 sind dabei mehrere erste Ausnehmungen 21 vorgesehen, während die zweite Platte 22 mehrere zweite Ausnehmungen 23 aufweist. Es können somit mehrere Tragstangen 10 in dem Gehäuse 23 Verwendung finden. Diese können in unterschiedlichen Positionen angeordnet sein. Genauso gut kann auch nur eine einzelne Tragstange 10 verwendet werden. Die ersten Ausnehmungen 21 und zweiten Ausnehmungen 23 sind im Wesentlichen genauso ausgestaltet, wie in den bisher gezeigten Figuren. Sie sind wiederum ähnlich zu dem Querschnitt 13 der Tragstange 10. Auch wird die Tragstange 10 in gleicher Weise mit ihrem einen Ende 11, welches verjüngt 14 ausgebildet ist, in die ersten Ausnehmungen 21 und zweiten Ausnehmungen 23 eingebracht.

Weiterhin erkennt man, dass an dem Gehäuse 32, an der dem Boden zugewandten Seite 34 mehrere Standfüße 33 vorgesehen sind. Somit bildet das Gehäuse 30 mit Tragstange und Füßen 33 direkt das Möbelstück 30. Weitere Bauteile sind nicht unbedingt erforderlich, können jedoch auch zusätzlich verwendet werden. Anstatt der Füße 33 könnten auch Rollen vorgesehen sein, um das Möbel beweglich zu gestalten.

Fig. 13 zeigt ein erfindungsgemäßes Möbel 30 mit Gehäuse 32 und zwei Tragstangen 10, die sich hier wiederum im Montagezustand 30.1 befinden. Man erkennt, dass die Tragstangen 10 aus je zwei flächigen Bauteilen 16 bestehen, welche aneinander verschweißt 18 sind, Die Tragstangen 10 können einfach aus den Ausnehmungen 21, 23 herausgenommen und in andere Ausnehmungen 21, 23 eingebracht werden, so dass das Möbel 30 sehr flexibel gestaltet ist.

In den Fig. 14 schließlich sieht man ein Möbel 30, welches mit Waren, hier mit auf Bügeln befindlichen Kleidungsstücken, bestückt ist. Es wird wieder das Gehäuse 32 mit den beiden Tragstangen 10 aus Fig. 13 verwendet. Jede der Tragstangen 10 besitzt zwei weitere Elemente 12, hier einmal eine Anzeigentafel sowie einen Warenträger 19. Jedes der weiteren Elemente 12 ist einstückig mit einem der flächigen Bauteile 16 der Tragstange 10 ausgebildet, was die Produktions- und Herstellungskosten erheblich reduziert. Selbstverständlich ist es auch möglich, andere Arten von weiteren Elementen 12 an der Tragstange 10 vorzusehen, wie z.B. Konfektionsstangen, Haken, Regalböden oder Ähnliches, bzw. diese ander an der Tragstange 10 zu befestigen.

Abschließend lässt sich feststellen, dass die hier dargestellten Ausführungsformen lediglich beispielhafte Verwirklichungen der Erfindung sind. Diese ist nicht darauf beschränkt. Es sind noch Abänderungen und Abwandlungen möglich.

### Bezugszeichenliste:

- 10: Tragstange
- 11: Eines Ende von 10
- 12: Weiteres Element
- 13: Sternförmiger Querschnitt von 10
- 14: Verjüngung an 10
- 15: Einsteckrichtung von 10
- 16: Flächiges Bauteil von 10
- 17: Aufnahme
- 18: Schweißverbindung
- 19: Warenträger
- 20: Erste Platte
- 21: Erste Ausnehmung
- 22: Zweite Platte
- 23: Zweite Ausnehmung
- 30: Möbel
- 30.1: Montagezustand
- 31: Buchse
- 32: Gehäuse
- 33: Fuß
- 34: Dem Boden zugewandte Seite

## Patentansprüche

1. Möbel (30) mit wenigstens einer Tragstange (10) und mit zumindest einer ersten Platte (20), auf welcher die Tragstange oder Tragstangen (10) installierbar sind,
wobei die erste Platte (20) ein oder mehrere erste Ausnehmungen (23) aufweist, wobei in jede dieser ersten Ausnehmungen (23) eine Tragstange (10) mit ihrem einen Ende (11) einbringbar ist
und wobei jede der Tragstangen (10) in vertikaler Richtung an der ersten Platte (20) montierbar ist
wobei die Tragstange (10) einen sternförmigen Querschnitt (13) hat, der an dem der ersten Platte (20) zugewandten einen Ende (11) sich verjüngt (14),
wobei die Form der ersten Ausnehmungen (21) an den sternförmigen Querschnitt (13) der Tragstange (10) angepasst ist, vorzugsweise so, dass sie ähnlich zu dem sternförmigen Querschnitt (13) ausgebildet ist,
wobei wenigstens eine zweite Ausnehmung (23) vorgesehen ist, welche sich in einer zweiten Platte (22) parallel in Einsteckrichtung (15) der Tragstange (10) nahe der ersten Ausnehmung (21) der ersten Platte (20) befindet,
wobei die zweite Ausnehmung (23) vorzugsweise ähnlich, aber kleiner ausgebildet ist als die erste Ausnehmung (21)
und wobei die Tragstange (10) mit ihrem einen Ende (11) in die erste (21) und in die zweite Ausnehmung (23) einsteckbar ist und hierdurch ein Montagezustand (30.1) entsteht
**dadurch gekennzeichnet,**
**dass** eine Buchse (31) vorgesehen ist, welche die erste (20) und die zweite Platte (22) bildet, wobei die Buchse (31) über je eine erste (21) und eine zweite Ausnehmung (23) verfügt und eine Tragstange (10) in die Buchse (31) einbringbar ist und wobei die Buchse (31) in einem Möbelstück anordnenbar ist
**oder**
**dass** ein Gehäuse (32) vorgesehen ist, welches die erste (20) und die zweite Platte (22) bildet, wobei die erste Platte (20) über mehrere erste (21) und die zweite Platte (22) über mehrere zweite Ausnehmungen (23) verfügt in welche grundsätzlich jeweils eine Tragstange (10) einbringbar ist, wobei die Anzahl und Anordnung der verwendeten Tragstangen (10) unterschiedlich sein kann.

2. Möbel nach Anspruch 1, **dadurch gekennzeichnet, dass** die Tragstange (10) aus mehreren flächigen Bauteilen (16) durch Zusammenstecken herstellbar ist, insbesondere unter Zwischenschaltung einer oder mehrerer Aufnahmen (17), wobei die flächigen Bauteile (16) vorzugsweise aneinander festlegbar sind, vor allem durch Schweißen (18), Kleben o.ä..

3. Möbel nach Anspruch 2, **dadurch gekennzeichnet, dass** die flächigen Bauteile (16) kongruent zueinander ausgebildet sind.

4. Möbel nach einem der Ansprüche 1 bis 3, **dadurch gekennzeichnet, dass** ein oder mehrere weitere Elemente (12) einstückig mit der Tragstange (10) ausgebildet sind und/oder an dieser festlegbar sind.

5. Möbel nach einem der Ansprüche 1 bis 4, **dadurch gekennzeichnet, dass** das Möbelstück und/oder das Gehäuse (32) selbst, insbesondere an der zweiten Platte (22) an ihrer dem Boden zugewandten Seite (34) Füße (33) oder Rollen aufweist.

6. Möbel nach einem der Ansprüche 1 bis 5, **dadurch gekennzeichnet, dass** die Tragstange (10) und/oder die erste Platte (20) und/oder die zweite Platte (22) und/oder das Gehäuse (32) und/oder die Buchse (31) ganz oder teilweise aus Metall und/oder aus Kunststoff und/oder aus Glas und/oder aus einem Verbundmaterial bestehen.

7. Möbel nach einem der Ansprüche 1 bis 6, **dadurch gekennzeichnet, dass** die Tragstange (10) und/oder die erste Platte (20) und/oder die zweite Platte (22) zumindest bereichsweise aus einem durchsichtigen Material bestehen, wobei dieser Bereich beleuchtbar ausgeführt ist.

## Claims

1. Furniture (30) with at least one supporting rod (10) and with at least one initial plate (20) upon which the supporting rod or supporting rods (10) can be installed,
whereby the initial plate (20) exhibits one or more cuts (23), whereby in each of these initial cuts (23), a supporting rod (10) with its one end (11) can be inserted,
and whereby each of the supporting rods (10) is mountable vertically on the initial plate (20),
whereby the supporting rod (10) has a stellar cross section (13) which is tapered (14) on the one end (11) which is facing the initial plate (20),
whereby the shape of the initial cuts (21) is adapted to the stellar cross section (13) of the supporting rod (10), preferably such that it is similar in design to the stellar cross section (13),
whereby at least one second cut (23) is provided and is found in a second plate (22) parallel to the insertion direction (15) of the supporting rod (10) near the initial cut (21) of the initial plate (20),
whereby the second cut (23) is preferably similar yet smaller in design than the initial cut (21),
and whereby the supporting rod (10) is insertable with its one end (11) into the initial (21) and into the second cut (23) and thereby brings about a state of assembly (30.1),
**thereby characterized,**
**in that** a bushing (31) is provided which constitutes the initial (20) and the second plate (22), whereby the bushing (31) has both an initial (21) and a second cut (23), and a supporting rod (10) can be inserted into the bushing (31), and whereby the bushing (31) can be arranged in a piece of furniture,
**or**
**in that** a casing (32) is provided which constitutes the initial (20) and the second plate (22), whereby the initial plate (20) has several initial (21) and the second plate (22) several second cuts (23) into each of which one supporting rod (10) is basically insertable, whereby the number and arrangement of the utilized supporting rods (10) can be different.

2. Furniture pursuant to Claim 1, thereby **characterized in that** the supporting rod (10) made of several laminar components (16) can be produced by joining, in particular through interpositioning one or more holding fixtures (17), whereby the laminar components (16) can preferably be attached to one another, mainly through welding (18), gluing or the like.

3. Furniture pursuant to Claim 2, thereby **characterized in that** the laminar components (16) are designed to be mutually congruous.

4. Furniture pursuant to one of the claims 1 to 3, thereby **characterized in that** one or more further elements (12) are designed as one piece with the supporting rod (10) and/or can be attached to it.

5. Furniture pursuant to one of the claims 1 to 4, thereby **characterized in that** the piece of furniture itself and/or the casing (32) in particular on the second plate (22) on the side (34) facing the floor has feet (33) or rollers.

6. Furniture pursuant to one of the claims 1 to 5, thereby **characterized in that** the supporting rod (10) and/or the initial plate (20) and/or the second plate (22) and/or the casing (32) and/or the bushing (31) are made in full or in part of metal and/or plastic and/or glass and/or a composite material.

7. Furniture pursuant to one of the claims 1 to 6, thereby **characterized in that** the supporting rod (10) and/or the initial plate (20) and/or the second plate (22) are at least area by area made of a transparent material, whereby this area is designed to be illuminable.

## Revendications

1. Meuble (30) doté d'au moins une barre de support (10) et d'au moins une première plaque (20) sur laquelle la barre de support ou des barres de support (10) sont installables,
sachant que la première plaque (20) présente un ou plusieurs premiers évidements (23), sachant que dans chacun de ces premiers évidements (23) il est possible d'introduire l'extrémité (11) d'une barre de support (10)
et sachant que chacune des barres de support (10) est montable dans le sens vertical contre la première plaque (20)
sachant que la barre de support (10) présente une section (13) en forme d'étoile dont l'extrémité (11) tournée vers la première plaque (20) va en s'amincissant (14),
sachant que la forme des premiers évidements (21) est adaptée à la section (13) en étoile de la barre de support (10), de préférence de sorte qu'elle soit configurée d'une manière ressemblant à la section (13) en étoile,
sachant qu'est prévu au moins un deuxième évidement (23) qui se trouve dans une deuxième plaque (22) parallèlement au sens d'enfichage (15) de la barre de support (10), près du premier évidement (21) de la première plaque (20),
sachant que le deuxième évidement (23) est configuré de manière similaire, mais plus petit que le premier évidement (21)
et sachant qu'une extrémité (11) de la barre de support (10) est enfichable dans le premier évidement (21) et le deuxième (23), ce qui crée un état de montage (30.1)
**caractérisé en ce que**
une douille (31) est prévue, qui forme la première plaque (20) et la deuxième (22), sachant que la douille (31) présente un premier évidement (21) et un deuxième (23), et qu'il est possible d'introduire une barre de support (10) dans la douille (31) et sachant que la douille (31) peut être agencée dans une pièce de mobilier.
**ou que**
un carter (32) est prévu qui forme la première plaque (20) et la deuxième (22), sachant que la première plaque (20) dispose de plusieurs premiers évidements (21) et la deuxième plaque (22) de plusieurs deuxièmes évidements (23) dans chacun desquels il est fondamentalement possible d'introduire respectivement une barre support (10), sachant que le nombre et l'agencement des barres de support (10) utilisées peuvent varier.

2. Meuble selon la revendication 1, **caractérisé en ce que** la barre de support (10) peut être fabriquée par emboîtement de plusieurs composants (16) d'une certaine surface, en particulier en intercalant un ou plusieurs réceptacles (17), sachant que les composants (16) d'une certaine surface sont de préférence immobilisables les uns contre les autres, principalement par soudage (18), collage ou similaire.

3. Meuble selon la revendication 2, **caractérisé en ce que** les composants (16) d'une certaine surface sont configurés en congruence mutuelle.

4. Meuble selon l'une des revendications 1 à 3, **caractérisé en ce qu'**un ou plusieurs autres éléments (12) sont configurés monobloc avec la barre de support (10) et/ou peuvent être immobilisés contre celle-ci.

5. Meuble selon l'une des revendications 1 à 4, **caractérisé en ce que** la pièce de mobilier et/ou le corps (32) lui-même présente des pieds (33) ou des roulettes en particulier sur la deuxième plaque (22), sur le côté (34) de cette dernière regardant le sol.

6. Meuble selon l'une des revendications 1 à 5, **caractérisé en ce que** la barre de support (10) et/ou la première plaque (20) et/ou la deuxième plaque (22) et/ou le corps (32) et/ou la douille (31) sont réalisés entièrement ou partiellement en métal et/ou en matière plastique et/ou en verre et/ou en un matériau composite.

7. Meuble selon l'une des revendications 1 à 6, **caractérisé en ce que** la barre de support (10) et/ou la première plaque (20) et/ou la deuxième plaque (22) se composent au moins dans une certaine zone d'un matériau transparent, sachant que cette zone est réalisée éclairable.
